# EUROPÄISCHE PATENTANMELDUNG

(11) **EP 0 707 891 A1**
(43) Veröffentlichungstag der Anmeldung: **24.04.1996**
(21) Anmeldenummer: 95810642.9
(22) Anmeldetag: 16.10.1995
(51) Int. Cl.: B02C 18/14, B02C 18/24

(54) **Verfahren zum Zerkleinern und/oder Aufbereiten eines Guts sowie Vorrichtung hierfür**

(30) Priorität: 17.10.1994 CH 3117/94
(71) Anmelder: ANALYSA BODENBERATUNG + UMWELTTECHNIK AG, CH-3515 Oberdiessbach (CH)
(72) Erfinder: Habegger, Ernst, 3515 Oberdiesbach (CH)
(74) Vertreter: Roshardt, Werner Alfred, Dipl.-Phys.

(57) **Zusammenfassung**

Bei dem Verfahren zum Zerkleinern von insbesondere organischem stengel- und/oder blattförmigem Gut wird wenigstens ein relativ zum zu zerkleinernden Gut schnell bewegtes Durchschlagelement (**21a** bis **21c**) verwendet. Die Relativgeschwindigkeit des Durchschlagelements (**21a-c**) zum Gut ist so hoch, daß getroffene Teile des Guts einen Knickdurchbruch erfahren. D. h., die Trägheit der zu zerkleinernden Teilchen ist im Verhältnis zur Relativgeschwindigkeit der Durchschlagelemente (**21a-c**) so groß, daß sie nicht oder nur unwesentlich beschleunigt und deshalb durchgetrennt werden. Man vergleiche hierzu einen schnell bewegten Stab, mit dem in Ruhe befindliche Stiele durchtrennbar sind, wie es z. B. Kinder beim nicht gutzuheißenden Abschlagen von Blumenkopfstengeln mit einem Stock tun. Es erfolgt somit kein Schneiden, sondern eine Durchtrennung aufgrund der Trägheitsgesetze. Eine Schneide wird deshalb nicht benötigt.

## Beschreibung

Die Erfindung betrifft ein Verfahren sowie eine Vorrichtung zum Zerkleinern und/oder Aufbereiten eines Guts gemäß dem Oberbegriff des Patentanspruchs 1 bzw. 5.

Unter dem Aufbereiten eines Guts wird ein Vermischen, Dispergieren, Emulgieren, Suspendieren, ...mehrerer Komponenten miteinander verstanden.

Zum Zerkleinern und/oder Aufbereiten eines Guts wurden bisher die nachfolgenden bekannten Verfahren angewandt:

Die bekannten Korundscheibenmühlen mahlen nach dem Prinzip des Mühlsteins, wobei das zu mahlende Gut zentrisch eingeführt und zwischen zwei rauhen, in der Regel horizontal liegenden Flächen zerrieben wurde. Durch die Fliehkraft unterstützt, wurde das gemahlene wie auch das zu mahlende Gut radial nach außen transportiert. Mit diesen Scheibenmühlen konnte nur relativ trockenes, zu Pulver (Mehl) zerreibbares Gut zerkleinert werden. Feuchtes Gut konnte nicht zerkleinert werden, da es die reibende Rauhigkeit der Scheiben verstopfte und auf diesen einen "Schmierfilm" bildete.

Anstelle den Zerkleinerungsprozeß zwischen zwei Reibflächen zu vollziehen, konnten auch mehrere ineinandergreifende geschärfte Zahnringe verwendet werden, wobei der gegenseitige Zahnabstand pro Ring sowie auch die Zahnbreite zu den äußeren Ringen hin abnahm.

Ferner konnten anstelle der horizontal liegenden rauhen Reibflächen auch kegelartig ineinander greifende Flächen verwendet werden, welche mit Schneidrillen versehen waren.

Bei den bekannten Lochscheibenmühlen - auch als Fleischwolf bekannt - wurde das zu zerkleinernde Gut gegen eine Lochscheibe und zusätzlich teilweise in deren Löcher hineingedrückt, wobei das in die Löcher teilweise eingedrückte Material durch ein umlaufendes Messer abgeschnitten wurde. Zerkleinern mittels Lochscheibenmühlen war nur von plastisch bzw. elastisch verformbarem Material möglich. Material, welches auf der Lochscheibe liegend sich nicht partiell in die Löcher eindrücken ließ, konnte nicht zerkleinert werden.

Es lassen sich somit aus dem Stand der Technik reibende und schneidende Zerkleinerungsgeräte (-mühlen) unterscheiden. Trockenes, pulvrig (in Mehl) zu zerkleinerndes Gut wurde zerrieben, während feuchtes Material bisher nur mit einer der oben aufgeführten schneidenden Zerkleinerungsmethoden bearbeitet werden konnte. Bei den schneidenden Verfahren ist zwangsläufig ein Nachschleifen der Zerkleinerungselemente notwendig, während reibende Mühlen keine Nachbehandlung oder nur innerhalb sehr großer Zeiträume einen Ersatz benötigen, sofern das richtige Reibmaterial verwendet wurde.

Aufgabe der Erfindung ist es, eine Vorrichtung zum Zerkleinern und/oder Aufbereiten von insbesondere organisch-pflanzlichem, bevorzugt stengel- und/oder blattförmigem Gut zu schaffen, bei dem ein Nachschleifen der Zerkleinerungselemente während der Benutzungsdauer nicht notwendig ist.

Im Gegensatz zu den bekannten Mühlen wird bei der Erfindung das Gut weder geschnitten noch gemahlen. Es wird durch rasch bewegte Durchschlagelemente mittels Knickbruch durchtrennt. D. h., die Trägheit der zu zerkleinernden Teilchen ist im Verhältnis zur Relativgeschwindigkeit der Durchschlagelemente so groß, daß sie nicht oder nur unwesentlich beschleunigt und deshalb durchgetrennt werden. Man vergleiche hierzu einen schnell bewegten Stab, mit dem in Ruhe befindliche Stiele durchtrennbar sind, wie es z. B. Kinder beim nicht gutzuheißenden Durchschlagen von Blumenkopfstengeln mit einem Stock tun. Es erfolgt somit kein Schneiden, sondern eine Durchtrennung aufgrund der Trägheitsgesetze. Eine Schneide wird deshalb nicht benötigt.

Damit nach dem ersten Durchtrennen (Durchschlagen) weitere Durchtrennungen möglich sind, sollte eine Radialbewegung der Teilstücke des durchtrennten Guts möglichst unterbleiben. Hierzu wechseln in Transportrichtung des zu zerkleinernden Guts rotierende Durchschlagelemente mit feststehenden Abbremselementen ab.

Im Gegensatz zu den bekannten Zerkleinerungsvorrichtungen ist ein Nachschleifen der Kanten der Durchschlagelemente der erfindungsgemäßen Vorrichtung wie oben bereits erwähnt nicht notwendig und auch nicht vorgesehen. Eine Abnutzung der Elemente erfolgt beginnend an deren äußeren radialen Enden lediglich durch Materialabrieb. Von einem gewissen Vorteil kann es jedoch sein, in größeren zeitlichen Abständen bei zu starkem Abrieb die Konturen der unten beschriebenen Durchschlag- und Abbremselemente wieder der ursprünglichen Kontur anzupassen.

Im folgenden werden Beispiele des erfindungsgemäßen Verfahrens sowie der erfindungsgemäßen Vorrichtung anhand von Zeichnungen näher erläutert. Weitere Vorteile der Erfindung ergeben sich aus dem nachfolgenden Beschreibungstext. Es zeigen:
- Fig. 1: eine perspektivische Darstellung einer die erfindungsgemäße Vorrichtung beinhaltenden Anlage zum Zerkleinern von organischen Gartenabfällen,
- Fig. 2: eine schematische Darstellung der in **Figur 1** verwendeten Zerkleinerungsvorrichtung,
- Fig. 3: eine Draufsicht auf eines der in **Figur 1** dargestellten Vorrichtung verwendeten Durchschlagelemente,
- Fig. 4: eine Draufsicht auf eines der zusammen mit den Durchschlagelementen verwendeten Abbremselementen,
- Fig. 5: eine Variante zu dem in **Figur 3** dargestellten Durchschlagelement und
- Fig. 6: eine Variante zu dem in **Figur 4** dargestellten Abbremselement.

Die in **Figur 1** dargestellte Anlage zum Zerkleinern von organischen Gartenabfällen hat einen Einfülltrichter **1** für das Gut und einen Bandförderer **3**, mit dem das eingefüllte Gut in ein Wasserbad **5** förderbar ist. Das Wasserbad **5** dient zum Abscheiden von organisch-pflanzlichem Gut, d. h. Gras, Blätter, Gemüseabfälle, ..., von Erde und insbesondere von Steinen. Das organisch-pflanzliche Gut schwimmt auf der Wasseroberfläche des Wasserbads **5**, während Erde und Steine nach unten sinken und sich dort ansammeln. Sie werden von Zeit zu Zeit abgeführt.

Das auf der Wasseroberfläche schwimmende Gut wird nun mit einem **in Figur 2** dargestellten Schneckenförderer **7** über einen Einlauftrichter **9** durch ein Rohr **11** gefördert. Auf der Wandung des Rohres **11** wie auch des Einlauftrichters **9** sind mehrere axial verlaufende, voneinander distanzierte Längsstäbe **12** angeordnet, damit der Rand der Förderschnecke **10** nicht direkt an der Rohrwandung entlang läuft. Das Rohr **11** ist mittels eines Flansches **13a** an einen Flansch **13b** eines ebenfalls zylindrischen Mühlengehäuses **14** angeflanscht. An der gegenüberliegenden Stirnseite des Mühlengehäuses **14** ist ein Antrieb **15**, hier ein Elektromotor, angeflanscht; anstelle eines Elektromotors können selbstverständlich auch andere direkte oder indirekte Antriebe, wie z. B. ein Verbrennungsmotor sowie Antriebe über Getriebe, Riemen, ... verwendet werden.

Auf einem vom Motor **15** angetriebenen Wellenzapfen **17**, dessen Lagerung **18** in das Mühlengehäuse **14** ausbaubar eingesetzt ist, sind drei durch je eine Distanzscheibe **19** voneinander distanzierte Durchschlagelemente **21a** bis **21c** und ein durch eine weitere Distanzscheibe **23** distanzierter, gerader oder abgewinkelter, propellerförmiger Vorzerkleinerer **25** angeordnet. Jeweils zwischen den Durchschlagelementen **21a** bis **21c** sowie dem Vorzerkleinerer **25** sind insgesamt vier Abbremselemente **26a** bis **26d**, distanziert durch drei Distanzringe **27a** bis **27c**, angeordnet. Auf dem vordersten Abbremselement **26a** liegt ein Fluideinlaßring **29** auf. Auf diesen Ring **29** drückt im montierten Zustand der Vorrichtung ein über den Flansch **13a** des Rohrs **11** vorstehendes Rohrstück **30**. Im montierten Zustand sind somit die Abbremselemente **26a** bis **26d** zwischen dem Rohrstück 30 und einem Absatz **32** im Inneren des Mühlengehäuses **14** fest eingeklemmt. Durch eine Nut **31** des Rings **29** führt ein Fluideinlaßelement **33**, hier für Wasser, bis in den Mühleninnenraum **34**. Das mit der Vorrichtung zerkleinerte Gut wird durch eine Auslaßöffnung **35** in der Nähe des Gehäusegrunds, an dem der Motor **15** angeflanscht ist, ausgelassen. Der besseren Darstellung wegen ist die Auslaßöffnung **35** in Figur **2** gegenüber derjenigen in **Figur 1** um 90° verschwenkt dargestellt.

Das in **Figur 3** dargestellte Durchschlagelement **21a** ist als ein Flügelrad mit drei unter gleichem Winkel voneinander distanzierten Flügeln **37** ausgebildet. Ausgehend von einem zentrischen Ring **39** verjüngt sich die Breite der kegelstumpfförmigen Flügel **37** um einen Gesamtwinkel von 6°. Der zentrische Durchbruch **41** des Rings **39** weist eine gleichmäßig Wellung **42** auf, welche als Formschluß für die analog hierzu (nicht dargestellte) ausgebildete Oberfläche des Wellenzapfens **17** wirkt. Die Wellung des Wellenzapfens **17** besteht aus axial verlaufenden Vertiefungen, um die Durchschlagelemente **21a** bis **21c** vom Zapfenkopf her aufschieben zu können. Die Distanzscheiben **19** und **23** weisen einen zum Durchbruch **41** analog ausgebildeten (nicht dargestellten) Durchbruch auf. Der Außendurchmesser der Distanzscheiben **19** und **23** entspricht demjenigen des Rings **39**.

Das in **Figur 4** dargestellte Abbremselement **26a** ist mit einem Außen- und einem Innenring **43** und **44** mit drei Speichen **45** als Speichenrad ausgebildet. Jede Speiche **43** verbreitert sich nach außen um einen Gesamtwinkel von 6°. Der Durchmesser des zentrischen Innenkreisdurchbruchs **45** ist um eine Spieltoleranz größer als der Außendurchmesser der Distanzscheiben **19** und **23**. Der Außendurchmesser des Innenrings **44** ist möglichst klein, aber so groß bemessen, daß infolge des Materialschubs während des Zerkleinerungsvorgangs eine ausreichend hohe Lagestabilität der Abbremselemente **26a** bis **26d** gegeben ist. Der Innendurchmesser des Außenringes **43** ist um eine Toleranz größer als die radiale Länge jedes Flügels **37**. Die Ringbreite des Außenrings **43** ist so groß gewählt, daß eine ausreichende Anzahl von Durchbrüchen **47** anbringbar sind, durch die (nicht dargestellte) Haltestäbe des Mühlengehäuses **14** zur Halterung der Abbremselemente **26a** bis **26d** greifen.

Die Durchschlag- und Abbremselemente **21a** bis **21c** sowie **26a** bis **26d** bestehen aus 2 bis 3 mm dickem, verschleißbeständigem Material, wie z. B. Stahl, Rostfreistahl, Keramik, ... mit ungeschärften Kanten. Sie werden bevorzugt aus Blechplatten hergestellt (z. B. ausgestanzt, lasergeschnitten, ...). Infolge des Innenrings **44** der Abbremselemente **26a** bis **26d** sowie auch infolge der leichten Neigung der Flügel **37** und der Speichen **45** ist ein Ineinanderverhaken beider während der Rotation unter dem Förderdruck des Guts nicht möglich.

Die Montage der Durchschlag- und Abbremselemente **21a** bis **21c** sowie **26a** bis **26d**, des Vorzerkleinerers **25** sowie der Distanzscheiben und -ringe **19, 23** und **27a** bis **27c** erfolgt bei vom Rohrstück **30** abgezogenem Mühlengehäuse **14**. Als erstes wird das Abbremselement **26d** auf die Stäbe des Mühlengehäuses **14** geschoben und dann die Distanzscheibe **27c**. Anschließend wird das Durchschlagelement **21a** auf den Wellenzapfen **17** des Motors **15** aufgeschoben, dann die Distanzscheibe **26**. Als nächstes kommt das Abbremselement **27b** und der Distanzring **27c** auf die Gehäusestäbe, dann das Durchschlagelement **21b** auf dem Wellenzapfen **17**, usw. das letzte Abbremselement **26a** und der Ring **29** auf die Gehäusestäbe. Nach Aufstecken des Vorzerkleinerers **25** werden die Distanzscheiben **19** und **23** sowie die Durchschlagelemente **21a** bis **21c** auf den Wellenzapfen **17** festgezogen. Nun wird das Mühlengehäuse **14** auf das Rohrstück **30** geschoben und die nicht dargestellten Befestigungsschrauben an den Flanschen **13a** und **13b** angezogen. Die Mühle ist montiert.

Bei eingeschaltetem Motor **15** drehen sich die Durchschlagelemente **21a** und **21b** mit etwa 10 000 bis 15 000 Umdrehungen pro Minute, was Umfangsgeschwindigkeiten der Durchschlagelemente **21a** und **21b** an ihren äußeren Enden von etwa 100 m/s und am Flügelgrund von 35 m/s ergibt. Die Geschwindigkeiten sind derart hoch, daß wie in der Einleitung ausgeführt, das durch die Durchschlagelemente **21a** und **21b** hindurch transportierte Gut durch Knickbruch zerkleinert wird.

Je mehr Material eingebracht wird, desto größer müßte nun die eingespiesene Leistung des Motors **15** sein. Um nun eine Überlastung des Motors **15** zu vermeiden, könnte man den Motor **15** bei einer zu hohen Stromaufnahme einfach abstellen und wieder abkühlen lassen und nach dem Abkühlen versuchen wieder anzustellen, was jedoch nicht möglich wäre, da das an den Durchschlagelementen **21a** und **21b** befindliche Gut ein Anfahren verhindern würde; man müßte die Mühle erst entleeren. Ein besserer Weg wird nun hier aufgezeigt:

Die Leistungsaufnahme des Motors **15** wird bevorzugt mit einer Leistungsmeßeinheit **51** gemessen. Steigt nun die Leistungsaufnahme, so wird über eine mit der Leistungsmeßeinheit **51** verbundene Begrenzereinheit **53** die Förderleistung des Schneckenförderers **7** über deren Antriebsmotor **54** reduziert. Es erfolgt nun keine Überlastung der Vorrichtung mehr. Es ist ein kontinuierlicher Betrieb ohne Unterbruch möglich. Da in der Regel der Antrieb die leistungsmäßige "Schwachstelle" der Vorrichtung ist, wird die Förderleistung derart gesteuert, daß der Antrieb in seinem optimalen Bereich läuft.

Anstelle der drei Durchschlagelemente **21a** bis **21c** sowie der vier Abbremselemente **26a** bis **26d** können auch andere Anzahlen gewählt werden. Auch können andere Konturen der Speichen **45** sowie der Flügel **37**, wie sie z. B. in den **Figuren 5 und 6** dargestellt sind, gewählt werden.

Im Gegensatz zu dem in **Figur 3** dargestellten Durchschlagelement **21a** hat das in der **Figur 5** dargestellte Durchschlagelement 55 geschwenkte Flügel **56**, welche an der konvex gewölbten Flügelkontur mehrere Einbuchtungen **57** aufweisen. Analog hierzu ist das i**n Figur 6** dargestellte Abbremselement **59** ausgebildet, welches ebenfalls an seinen konvex ausgebildeten Konturen der Speichen **60** Einbuchtungen 61 aufweist. Auch können die Einbuchtungen **57** und **61** an der konkav ausgebildeten Seite der Flügel **56** bzw. der Speichen **60** ausgebildet werden. Die Einbuchtungen werden jedoch bei den Durchschlagelementen an der in Rotationsrichtung vorderen Kante angeordnet sowie bei den Abbremselementen an der Kante ausgebildet, welche zum Abbremsen des Guts dienen soll.

Die erfindungsgemäße Vorrichtung kann nicht nur zum Zerkleinern von "Gartenabfällen" verwendet werden, sondern allgemein zum Zerkleinern von Stoffen, auch Feststoffen, wie pharmazeutischen und chemischen Wirkstoffen, Pigmenten, Mineralien, Fruchtpulpen, zum Vermusen von stückigen Produkten (Äpfel, Kirschen, Bananen, Käse etc.). Kurz, die oben beschriebene Vorrichtung ist keineswegs nur bei der Zerkleinerung von pflanzlich organischem Gut einsetzbar, sondern auch zur Aufbereitung von Dispersionen, Emulsionen, Suspensionen, etc..

Durch die Zugabe von Wasser durch das Wassereinlaßelement 33 - bei anderen Verwendungen können selbstverständlich auch andere Flüssigkeiten wie z. B. Öle zugegeben werden - kann die Konsistenz des zerkleinerten Guts von einer "suppigen" Brühe bis zu einem trockenen Pulver unter Berücksichtigung der Feuchte des Eingangsguts eingestellt werden. Wird z. B. Grasschnitt zerkleinert, so kann durch eine geeignete Wasserzugabe das fein zerkleinerte Produkt sofort nach den Schnitt als eine Art Gülle auf den Schnitt aufgebracht werden, ohne daß es zu das Rasenwachstum störenden Fäulnisprozessen kommt. Analog kann mit abgefallenen Blättern verfahren werden.

Zwischen dem Grund des Wellenzapfens **17** und dem Abbremselement **26d** kann auch zusätzlich auf dem Wellenzapfen **17** ein mitrotierender (nicht dargestellter) "Austreibpropeller" angeordnet werden, der das eventuell mit einer Flüssigkeit angereicherte, zerkleinerte Gut durch die Auslaßöffnung **35** austreibt. Auch kann zwischen dem Abbremselement **26d** und dem Motorflansch des Mühlengehäuses **14** eine weitere (nicht dargestellte) Einlaßöffnung für eine Flüssigkeit oder ein Gas angeordnet werden. Entsprechend dem mit dem Austreibpropeller erzeugten Über- bzw. Unterdruck wird dann das gewünschte Fluid derart eingelassen, daß der Zerkleinerungsprozeß durch die Durchschlag-/Abbremselemente **21a** bis **21c** und **26a** bis **26d** nicht wesentlich gestört wird.

Im Vergleich mit den bekannten Mühlen sind die Zerkleinerungselemente der erfindungsgemäßen Vorrichtung, nämlich die Durchschlag- wie auch die Abbremselemente, einfache und daher preisgünstig herzustellende Elemente, welche keinerlei nachträgliche Servicearbeiten, wie z. B. Schleifen, benötigen. Auch kann durch geringfügige Veränderungen in der Anzahl der Durchschlag- und Abbremselemente der Grad der Zerkleinerung beeinflußt werden. Die Anzahl anbringbarer Durchschlag- und Abbremselemente ist lediglich durch die Länge des Wellenzapfens **17**, die Gehäusetiefe und die Länge des Rohrstücks **30** begrenzt. Auch können problemlos die Abstände zwischen den Durchschlag- und Abbremselementen geändert werden, indem Distanzringe und Distanzscheiben mit unterschiedlichen Dicken verwendet werden. Alle diese Änderungen können in einem standardmäßig ausgebildeten Mühlengehäuse ausgeführt werden.

Anstelle der (nicht dargestellten) Gehäusestangen zur Halterung der Abbremselemente **26a** bis **26d** in ihren Durchbrüchen **47** kann die Außenkontur des Außenrings **43** sowie die Innenseitenwandung des Mühlengehäuses mit einer Längsprofilierung für einen Formschluß, z. B. analog der Wellenzapfenoberfläche, versehen werden.

Zur Verlängerung der Lebensdauer können die Durchschlagelemente auch mit Karbid-, Oxid-, Oxinitrid- ,.. - Beschichtung sowie einer Diamant(splitter)beschichtung versehen werden.

Anstelle des zylindrischen Mühlengehäuses **14** kann auch ein konisch sich verjüngendes oder erweiterndes Gehäuse verwendet werden. Auch können die Abschlagelemente abweichend von den oben aufgeführten Dicken dicker und auch dünner ausgebildet werden.

## Patentansprüche

1. Verfahren zum Zerkleinern und/oder Aufbereiten von insbesondere organisch-pflanzlichem, bevorzugt stengel- und/oder blattförmigem Gut, indem dieses mit einer hohen Relativgeschwindigkeit, bevorzugt über 30 m/s, insbesondere über 70 m/s, durchschlagen wird.

2. Verfahren nach Anspruch 1, **dadurch gekennzeichnet**, daß das zu zerkleinernde Gut während des Durchschlagens quer zur Durchschlagrichtung transportiert wird.

3. Verfahren nach Anspruch 1 oder 2, **dadurch gekennzeich**net, daß das Gut mit bereits teilweise durchschlagenen Teilmengen entgegen der relativen Durchschlagrichtung abgebremst wird.

4. Verfahren nach einem der Ansprüche 1 bis 3, **dadurch gekennzeichnet**, daß das zu zerkleinernde Gut mit einem Fluid angereichert wird.

5. Vorrichtung zur Durchführung des Verfahrens nach einem der Ansprüche 1 bis 4, **gekennzeichnet durch** wenigstens ein relativ zum zu zerkleinernden Gut schnell bewegtes Durchschlagelement **(21a-c)**, dessen Relativgeschwindigkeit so hoch, bevorzugt über 30 m/s, insbesondere über 70 m/s, gewählt ist, daß getroffene Teile des Guts einen Knickdurchbruch erfahren.

6. Vorrichtung nach Anspruch 5, **gekennzeichnet durch** wenigstens ein jedem Durchschlagelement **(21a-c)** in Förderrichtung des zu zerkleinernden Guts nachgeordnetes Abbremselement **(26a-d)**, mit dem die durch die Relativbewegung des Durchschlagelements **(21a-c)** beschleunigten Teilmengen des Guts abbremsbar sind.

7. Vorrichtung nach Anspruch 6, **dadurch gekennzeichnet**, daß jedes Abbremselement **(26a-d)** mit einem Außenring **(43)** zur Halterung als Speichenrad, insbesondere zusätzlich mit einem Innenring **(44)** und bevorzugt mit einer sich gegen außen kegelstumpfförmig verbreiternden Speichenbreite ausgebildet ist.

8. Vorrichtung nach einem der Ansprüche 5 bis 7, **dadurch gekennzeichnet**, daß jedes Durchschlagelement **(21a-c)** auf einer rotierenden Welle, bevorzugt auf einem rotierenden Wellenzapfen **(17)**, abziehbar, jedoch verdrehfest angeordnet ist.

9. Vorrichtung nach einem der Ansprüche 5 bis 8, **dadurch gekennzeichnet**, daß jedes Durchschlagelement **(21a-c)** als Flügelrad ausgebildet ist, wobei die Flügelkontur sich nach außen bevorzugt kegelstumpfförmig verjüngt.

10. Vorrichtung nach einem der Ansprüche 5 bis 9, insbesondere nach Anspruch 7 und 8, **gekennzeichnet durch** wenigstens eine erste Distanzscheibe **(19)**, welche zwischen die auf einem rotierenden Wellenzapfen **(17)** schiebbaren Durchschlagelemente **(21a-c)** und zweite Distanzringe **(27a-c)**, welche zwischen die Außenringe **(43)** der Abbremselemente **(26a-d)** derart einsetzbar sind, daß Durchschlag- und Abbremselemente **(21a-c, 26a-d)** abwechselnd zueinander angeordnet sind.

11. Vorrichtung nach einem der Ansprüche 5 bis 10, **gekennzeichnet durch** eine Fluid-, insbesondere eine Wassereinlaßeinheit **(33)**, welche in Förderrichtung vor dem ersten Durchschlagelement **(21c)** angeordnet ist.

12. Vorrichtung nach einem der Ansprüche 5 bis 11, **gekennzeichnet durch** eine Leistungsmeßeinheit **(51)** für eine das bzw. die Durchschlagelemente **(21a-c)** bewegende Antriebseinheit **(15)** und eine Fördereinheit **(7)**, deren Förderleistung für das zu zerkleinernde Gut in Abhängigkeit der Leistungsaufnahme, insbesondere der -zunahme der Antriebseinheit (15) einstell- bzw. reduzierbar ist.
